# EUROPÄISCHE PATENTSCHRIFT

(11) **EP 3 485 126 B1**
(45) Veröffentlichungstag und Bekanntmachung des Hinweises auf die Patenterteilung: **19.03.2025**
(21) Anmeldenummer: 17737267.9
(22) Anmeldetag: 07.07.2017
(51) Int. Cl.: E06B 1/60, E06B 5/12

(54) **VERFAHREN ZUR SICHERUNG EINES BAUELEMENTRAHMENS AN EINER BAUKÖRPERLAIBUNG UNTER VERWENDUNG EINER ANKERPLATTE UND VERWENDUNG EINER ANKERPLATTE ZUR SICHERUNG EINES BAUELEMENTRAHMENS AN EINER BAUKÖRPERLAIBUNG.**
METHOD FOR SECURING A BUILDING ELEMENT FRAME TO A STRUCTURAL SOFFIT USING AN ANCHOR PLATE AND USE OF AN ANCHOR PLATE FOR SECURING A BUILDING ELEMENT FRAME TO A STRUCTURAL SOFFIT.
MÉTHODE DE FIXATION D'UN CADRE D'ÉLÉMENT DE CONSTRUCTION À UN SOFFITE STRUCTUREL À L'AIDE D'UNE PLAQUE D'ANCRAGE ET UTILISATION D'UNE PLAQUE D'ANCRAGE POUR FIXER UN CADRE D'ÉLÉMENT DE CONSTRUCTION À UN SOFFITE STRUCTUREL.

(30) Priorität: 15.07.2016 DE 202016103852 U
(43) Veröffentlichungstag der Anmeldung: 22.05.2019
(73) Patentinhaber: CELO Befestigungssysteme GmbH, 86551 Aichach (DE)
(72) Erfinder: GEIDER, Björn, 74731 Walldürn-Altheim (DE)
(74) Vertreter: Jannig & Repkow Patentanwälte PartG mbB
(86) Internationale Anmeldenummer: PCT/EP2017/067154
(87) Internationale Veröffentlichungsnummer: WO 2018/011089

(56) Entgegenhaltungen:
- DE-A1- 102015 224 314
- ANONYMOUS: "Bed Rail Hook Fasteners - Bed Hooks - Paxton Hardware", 15 May 2016 (2016-05-15), XP055405572, Retrieved from the Internet <URL:https://web.archive.org/web/20160515121847/http://www.paxtonhardware.com:80/product/bed-rail-hook-fasteners/bed-hardware> [retrieved on 20170911]

## Beschreibung

Die Erfindung betrifft eine Sicherung für ein Bauelement, wie z.B. ein Fenster oder eine Türe, an einem Baukörper, sowie auf ein eine solche Sicherung nutzendes System zur Sicherung eines Bauelements, beispielsweise eines mit einer Absturzsicherung ausgestatteten Fensters, an einem Baukörper, wobei die Sicherung zwischen Bauelement und Baukörperlaibung einsetzbar ist.

Es sind Befestigungselemente bekannt, mit denen Bauelemente an einem Baukörper mit absturzsichernder und/oder einbruchssichernder Wirkung montiert werden können. Bei solchen Bauelementen kann es ich beispielsweise um Fenster oder Türen handeln, über deren Rahmen Absturzsicherungen aus Glas oder Metall vor dem Fenster oder vor der Tür befestigt werden. Ein Beispiel für eine Befestigung einer Absturzsicherung an einem Fenster- oder Türrahmen ist in DE 20 2016 101 243 U1 beschrieben. Nach DIN 18008-4 muss diese Befestigung in der Lage sein, eine Kraft von 2,8 kN aufzunehmen.

Die auf die Absturzsicherung einwirkende Kraft muss letztlich von der Verbindung zwischen dem Baukörper und dem Bauelement aufgenommen werden. Wenn die Befestigung in Beton oder Kalksandstein erfolgt, kann ein einzelner herkömmlicher Sicherungsbolzen, der in einem Bauelementrahmen einerseits und in der Baukörperlaibung andererseits verankert ist, ausreichend sein, um die Sicherungskraft aufzunehmen. Bei manchen Materialien, wie z.B. bei Leichtbaustoffen, bei brüchigem Putz oder bei sonstigen ungünstigen Einbausituationen, wie z.B. dann, wenn der Randabstand des Sicherungsbolzens zur Außenkante der Bauwerkslaibung zu gering wird, sind allerdings ergänzende Verankerungslaschen erforderlich, mit denen zusätzliche Befestigungspunkte in der Fenster- oder Türlaibung zur Abstützung der auf den Sicherungsbolzen einwirkenden Kraft bereitgestellt werden. Ein Beispiel für eine solche Verankerungslasche ist in dem Dokument DE 10 2015 224 314 A1 beschrieben.

Die bekannte Verankerungslasche hat eine bewegbar mit der Lasche verbundene Buchse mit einer Durchgangsöffnung zur Aufnahme des Sicherungsbolzens. Der Abstützpunkt wird somit von der Buchse gebildet. Ferner hat die Lasche eine Vielzahl von versetzt zueinander liegenden Durchbrüchen in Form von Rundlöchern und einem Langloch, durch die Befestigungsschrauben zur zusätzlichen Verankerung im Bauwerk eingedreht werden können. Aufgrund der bewegbaren Buchse kann die Lasche in der Baukörperlaibung verstellt werden, um - je nach Einbausituation - die Position der Befestigungsschrauben an geeignete Stellen zu bringen. Auf diese Weise ist eine sogenannte fugenvariable Anbringung sichergestellt. Allerdings hat diese bekannte Sicherung den montagetechnischen Nachteil, dass die Lasche mit Buchse bereits vor der Fixierung des Bauelementrahmens in der Baukörperlaibung montiert werden muss, wodurch der Einbau des Bauelements, wie z.B. des Fensters oder der Tür, erschwert wird.

Weiterer Stand der Technik ist aus Anonymous: "Bed Rail Hook Fasteners - Bed Hooks - Paxton Hardware", 15. Mai 2016, XP055405572, bekannt. Dieser Stand der Technik offenbart eine Möglichkeit zum Zusammenbau von Einzelteilen eines Bettgestells, gibt aber keinerlei Anregungen auf mögliche Lösungen der oben genannten Probleme.

Der Erfindung liegt deshalb die Aufgabe zugrunde, eine Moglichkeit zur Sicherung für ein Bauelement, beispielsweise für ein Fenster oder eine Türe, an einem Baukörper zu finden, mit der es gelingt, bei vereinfachter Montage und für unterschiedlichste Einbausituationen, d.h. bei unterschiedlichsten Materialien des Baukörpers und bei unterschiedlichsten Platzverhältnissen, d.h. unterschiedlichsten Positionen des Bauelements in der Baukörperlaibung, zuverlässig selbst große auf den Bauelementrahmen einwirkende Kräfte abzufangen.

Diese Aufgabe wird durch ein Verfahren mit den Merkmalen des Anspruchs 1 gelöst.

Erfindungsgemäß wird der Abstützpunkt vom Grund einer schlitzartigen, den Sicherungsbolzen vorzugsweise formschlüssig aufnehmenden Öffnung in einem Zugschenkel der Ankerplatte gebildet ist, so dass die Ankerplatte bei in die Bauwerkslaibung bereits eingesetztem Bauelementrahmen in den Sicherungsbolzen einhängbar ist. Nach dem Einhängen kann die Ankerplatte weiterhin frei verschwenkt werden, so dass die Durchbrüche zur Aufnahme der weiteren Befestigungsschrauben je nach Einbausituation an die günstigsten Stellen gebracht werden können. Somit ist bei einfacher Montage ein Höchstmaß an Sicherheit erreichbar. Dabei ergibt sich der zusätzliche Vorteil, dass die Ankerplatte in identischer Ausführung für die Befestigung des Bauelements an beiden Seiten der Bauwerkslaibung verwendet werden kann, so dass sich eine wirtschaftlichere Herstellung ergibt.

Vorzugsweise weist die Ankerplatte zur Aufnahme der zumindest einen weiteren Befestigungsschraube eine Vielzahl von Durchbrüchen auf, die in unterschiedlichem Abstand und/oder Winkel zum Abstützpunkt liegen. Es wird also in der Ankerplatte ein Lochmuster bereitgestellt, das bei der Montage der Ankerplatte frei verschwenkbar ist, so dass in jeder Einbausituation genügend optimal hinsichtlich Festigkeit, Ausbruchsicherheit und Zugänglichkeit positionierte Befestigungsstellen für die zusätzliche Verankerung der Ankerplatte gefunden werden können. Diese Ausführung hat den besonderen Vorteil, dass die Krafteinleitung in die Wand über eine größere Fläche erfolgen kann, wobei sich der zusätzliche Vorteil ergibt, dass Belastungsspitzen im Mauerwerk leicht vermieden werden können, indem ein sogenanntes "versetztes Ditbelbild" zur Anwendung kommt, d.h. eine Auswahl von Befestigungspunkten, die zur Haupt-Kraftrichtung versetzt sind. Insbesondere bei brüchigem Mauerwerk ist diese Ausführung von besonderem Vorteil.

Grundsätzlich kann die Lage der Durchbrüche in weiten Grenzen variiert werden. Es hat sich allerdings herausgestellt, dass sich dann, wenn gestaffelte Abstände der Durchbrüche zum Abstützpunkt im Bereich zwischen 40 und 120 mm vorgesehen sind, nahezu alle gängigen Bauelemente zuverlässig absichern lassen.

Die Ankerplatte kann in der einfachsten Form als Rechteckplatte ausgeführt sein. Wenn allerdings die Durchbrüche für die Befestigungsschrauben in verschiedenen Zugschenkeln der Ankerplatte liegen, kann erheblich Gewicht eingespart werden.

Eine besonders einfache Gestaltung der Ankerplatte ergibt sich dann, wenn die Ankerplatte zwei im Winkel zueinander stehende Zugschenkel hat, wobei die schlitzartige Öffnung zum Einhängen in den Sicherungsbolzen im Verbindungsbereich der beiden Zugschenkel liegt.

Wenn die Ankerplatte mehrere im Wesentlichen fächerartig auseinander laufende Zugschenkel hat, an deren jeweiligen Enden sich die Durchbrüche für die Befestigungsschrauben befinden, ergibt sich bei geringstem Materialbedarf eine gesteigerte Flexibilität beim Einsatz.

Eine hinsichtlich Stabilität und Montagefreundlichkeit besonders vorteilhafte Ausgestaltung ergibt sich dabei dann, wenn gemäß Anspruch zwei Zugschenkel auf verschiedenen Seiten eines zentralen, die schlitzartige Öffnung aufweisenden Zugschenkels liegen und zu diesem unter unterschiedlichen Winkeln, vorzugsweise um 50 bis 60 Grad, wie z.B. 54 Grad, bzw. 70 bis 80, wie z.B. 75 Grad, geneigt sind.

Eine weitere Verbesserung der Funktionalität wird dann erreicht, wenn die Ankerplatte mit mehreren schlitzartigen Öffnungen zum Einhängen in den Sicherungsbolzen ausgestattet wird. Vorzugsweise liegen die schlitzartigen Öffnungen parallel ausgerichtet hintereinander.

Wenn die schlitzartige Öffnung derart zur Längserstreckung des Zugschenkels orientiert ist, dass sie eine Erstreckungskomponente in Richtung der abzufangenden äußeren Kraft hat, ergibt sich der besondere Vorteil, dass die vom Sicherungsbolzen auf die Ankerplatte einwirkende Kraft dazu genutzt werden kann, den Sicherungsbolzen gegen den Schlitzgrund zu drücken und so eine zusätzliche Sicherung der Verankerung bereit zu stellen.

Um die erforderlichen Sicherungskräfte, die nach DIN 18008-4 bei 2,8 kN liegen, zuverlässig abfangen zu können, reicht es bei Verwendung gewöhnlicher Materialien, wie z.B. Stahl, glasfaserverstärktem Kunststoff (GFK) oder kohlenstofffaserverstärktem Kunststoff (CFK), ohne weiteres aus, den Zugschenkel mit einer Breite von 25 bis 35 mm auszustatten.

Mit einer Ankerplatte aus zugfestem Material, wie z.B. Stahl lässt sich die Stärke in einen Bereich zwischen 1,5 und 3,5 mm, vorzugsweise auf 3 mm reduzieren, so dass sich die Ankerplatte bei geringsten Montagespalten einsetzen lässt.

Wenn die zumindest eine schlitzartige Öffnung im Zugschenkel im Bereich der Mittellinie des Zugschenkels endet, ergibt sich der besondere Vorteil, dass die Ankerplatte nach dem provisorischen Einhängen bei der Montage verliersicher aufgrund der Schwerkrafteinwirkung positioniert bleibt.

Gegenstand der Erfindung ist darüber hinaus die in Anspruch 14 beanspruchte Verwendung einer Ankerplatte zur Sicherung eines Bauelementrahmens beispielsweise für ein mit einer Absturzsicherung ausgestattetes Fenster, an einer Baukörperlaibung.

Nachstehend werden anhand schematischer Zeichnungen mehrere Ausführungsformen der Erfindung näher beschrieben. Es zeigen:
Figur 1 eine maßstabsgetreue Ansicht einer ersten Ausführungsform einer Ankerplatte der Sicherung
Figur 2 und 3 schematische perspektivische Ansichten zur Verdeutlichung der Einbaumöglichkeiten für die Sicherung
Figur 4 eine der Figur 1 entsprechende, maßstabsgetreue Ansicht einer weiteren Ausführungsform einer Ankerplatte der Sicherung
Figur 5 und 6 schematische perspektivische Ansichten zur Verdeutlichung der Einbaumöglichkeiten für die Sicherung nach der weiteren Ausführungsform;
Figur 7 eine der Figur 1 ähnliche Ansicht einer etwas modifizierten Ausführungsform der Ankerplatte;
Figur 8 die Ansicht der Ankerplatte gemäß Figur 7 mit Bemaßung;
Figur 9 eine der Figur 1 ähnliche Ansicht einer weiteren, modifizierten Ankerplatte; und
Figur 10 eine Schnittansicht zur Veranschaulichung der Montagesituation eines mit einer Absturzsicherung ausgestatteten Fensters in einer Fensterlaibung.

Zunächst wird auf die Figur 10 Bezug genommen, die einen Horizontalschnitt durch eine Tür- oder Fensterlaibung 10 mit eingesetztem Tür- oder Fensterrahmen 12 zeigt. Am Fensterrahmen ist eine Glas-Absturzsicherung 14 befestigt. Der Fensterrahmen 12 ist seitlich mittels eines Sicherungsbolzens 16 in der Baukörperlaibung 10 mittels Dübel verankert.

Mit F ist eine Kraft bezeichnet, die von der Absturzsicherung 14 aufgenommen werden muss. Diese Kraft muss über die Sicherungsbolzen 16 in das Bauwerk 10 abgeleitet werden. Nach DIN 18008-4 müssen die Sicherungsbolzen 16 in der Lage sein, eine Kraft von mindestens 2,8 kN sicher aufzunehmen.

Um bei ungünstigen Einbausituationen, wie z.B. dann, wenn seitens des Bauwerks schwächere Materialien, wie z.B. Leichtbaustoffe, oder brüchiger Putz vorliegen, oder wenn der Randabstand RA des Sicherungsbolzens 16 zur Außenkante 18 der Bauwerkslaibung 10 zu gering wird, die DIN-Vorgaben erfüllen zu können, ist zwischen dem Fensterrahmen 12 und der Fensterlaibung 10 eine Ankerplatte 20 eingesetzt, die einen Abstützpunkt 22 für den Sicherungsbolzen 16 bildet. Die Ankerplatte ist dabei - je nach Einbausituation - mittels zumindest einer weiteren Befestigungsschraube 24 an der Baukörper- bzw. hier Fensterlaibung 10 fixierbar.

Figur 1 zeigt eine erste Ausführungsform einer Ankerplatte 20, die beispielsweise von einer Stahlplatte mit einer Stärke im Bereich zwischen 1,5 und 3,5 mm, gebildet sein kann. Es konnte gezeigt werden, dass mit einer Stahlplatte von 3,0 mm Stärke die erforderlichen Zugfestigkeiten ohne weiteres bereitgestellt werden konnten.

Hier ist der Abstützpunkt 22 (gezeigt sind zwei Abstützpunkte 22-1 und 22-2) vom Grund einer schlitzartigen, den (strichpunktiert angedeuteten) Sicherungsbolzen 16 vorzugsweise formschlüssig aufnehmenden Öffnung 26 (gezeigt sind zwei parallel ausgerichtete hintereinander liegende Schlitze 26-1 und 26-2) in einem Zugschenkel 28 der Ankerplatte 20 gebildet. Die Weite WS des Schlitzes 26-1, 26-2 ist also im Wesentlichen so groß wie der Durchmesser DS der Sicherungsbolzens 16. Somit ist es möglich, die Ankerplatte 20 bei in die Fensterlaibung 10 bereits eingesetztem Fensterrahmen 12 in den Sicherungsbolzen 16 beim Einschieben in den Montagespalt 30 (siehe Figur 7) in Richtung des Pfeils E einzuhängen.

Die Ankerplatte 20 hat im gestaffelten Abstand, d.h. in unterschiedlichen Abständen A32, A34 und A36 Bohrungen 32, 34 und 36 zur vorzugsweise passgenauen Aufnahme von Befestigungsschrauben 24 (siehe Figur 7). Wie ferner aus der Figur 1 hervorgeht, liegen die Bohrungen 32, 34 und 36 an den jeweils äußeren Enden verschiedener Zugschenkel 38, 28 und 40 der Ankerplatte 20. Im Einzelnen hat die Ankerplatte 20 also mehrere im Wesentlichen fächerartig auseinander laufende Zugschenkel 38, 28 und 40, deren Breite B im Bereich zwischen 25 und 35 mm liegt und an deren jeweiligen Enden sich die Durchbrüche 32, 34 und 36 für die Befestigungsschrauben 24 befinden. Es ergeben sich damit Abstände A32, A34 und A36 im Bereich zwischen 40 und 120 mm.

Mit anderen Worten, zwei Zugschenkel 38 und 40 liegen auf verschiedenen Seiten eines zentralen, die schlitzartige Öffnung aufweisenden Zugschenkels 28 und sie sind zu diesem unter unterschiedlichen Winkeln (zwischen 50 und 60, wie z.B. 54 Grad, und zwischen 60 und 70, wie z.B. 75 Grad) geneigt.

Durch die Anordnung der Zugschenkel 38, 28 und 40 liegen die Bohrungen 32, 34 und 36 auch in unterschiedlichen Winkeln zum betreffenden Abstützpunkt 22, so dass in der Ankerplatte 20 ein Lochmuster bereitgestellt ist, welches äußerst flexibel zur Auswahl geeigneter zusätzlicher Verankerungspunkte in der Fensterlaibung 10 genutzt werden kann. Diese Flexibilität wird nachfolgend anhand der Figuren 2 und 3 beschrieben:
Man erkennt aus diesen Figuren, dass die Ankerplatte 20 nicht nur in verschiedenen Schwenkpositionen, sondern auch um gewendet eingesetzt, d.h. in den Sicherungsbolzen 16 eingehängt werden. Nach dem Einhängen in einen der beiden Schlitze 22-1, 22-2 kann die Ankerplatte 20 im Montagespalt 30 (siehe Figur 7) verschwenkt werden, was durch die strichpunktierten Linien angedeutet ist, und zwar so weit, bis zumindest eine Bohrung bzw. eine entsprechend ausreichende Anzahl von Bohrungen 32, 34 und 36 an den für die Einbausituation optimalen Stellen liegen.

Wie in der Figur 1 angedeutet, wirkt die abzufangende Kraft in Richtung des Pfeils F. Man erkennt, dass die schlitzartigen Öffnungen 26-1, 26-2 derart zur Längserstreckung des Zugschenkels 28 orientiert sind, dass sie - ausgehend von der Schenkelkante 48 - eine Erstreckungskomponente in Richtung der abzufangenden äußeren Kraft F hat. Bei Einwirkung der äußeren Kraft auf den Sicherungsbolzen 16 wird letzterer somit immer in den Schlitz 26-1 bzw. 26-2 hinein gezogen.

Versuche haben gezeigt, dass bei Verwendung einer Stahl-Ankerplatte mit einer Stärke von 3,0 mm die von der Norm DIN 18008-4 geforderten Zugkräfte über alle Zugschenkel 28, 40 und 38 zuverlässig übertragen werden konnten.

Unter Bezug auf die Figuren 4 bis 6 wird eine modifizierte Ausführungsform der Ankerplatte 20 bzw. der Sicherung beschrieben. Zur Vereinfachung der Beschreibung werden diejenigen Bauteile, die den Komponenten der ersten Ausführungsform entsprechen, mit den gleichen Bezugszeichen versehen, denen allerdings eine "1" vorangestellt ist.

Die Ankerplatte 120 hat hier zwei im Winkel von etwa 60° zueinander stehende Zugschenkel 128 und 138, wobei eine schlitzartige Öffnung 126 zum Einhängen in den Sicherungsbolzen 16 im Verbindungsbereich 150 der beiden Zugschenkel 128, 138 liegt. Auch bei dieser Variante können wieder mehrere hintereinander liegende schlitzartige Öffnungen 126 zum Einhängen in den Sicherungsbolzen 16 vorgesehen sein.

Ansonsten können die Abmessungen und die Materialien wie bei der Ausführungsform nach Figur 1 bis 3 gewählt sein. Die Ankerplatte 120 kann wieder von einer Stahlplatte mit einer Stärke im Bereich zwischen 1,5 und 3,5 mm, vorzugsweise 3 mm gebildet sein.

Aus den Figuren 5 und 6 ist wieder erkennbar, mit welcher Flexibilität die Ankerplatte 120 eingesetzt werden kann. Sie kann nicht nur in verschiedenen Schwenkpositionen, sondern auch gewendet eingesetzt, d.h. in den Sicherungsbolzen 16 eingehängt werden.

Figur 7 zeigt eine etwas modifizierte Ausführungsform der Ankerplatte 20 gemäß Figur 1. Zur Vereinfachung der Beschreibung werden wieder diejenigen Bauteile, die den Komponenten der ersten Ausführungsform entsprechen, mit den gleichen Bezugszeichen versehen, denen allerdings eine "2" vorangestellt ist.

Im Unterschied zur Ausführungsform nach Figur 1 sind die schlitzartigen Öffnungen 226-1 und 226-2 im Zugschenkel 228 etwas weniger tief ausgeführt, so dass sie um ein kleines Maß vor der Mittellinie LM des Zugschenkels 228 enden, wodurch die Ankerplatte 220 noch größere Zugkräfte aufnehmen kann. Die Ankerplatte 220 ist wieder aus Stahl mit einer Stärke von 3 mm gefertigt.

Auch bei dieser Ausführungsform liegen also zwei Zugschenkel 238, 240 auf verschiedenen Seiten eines zentralen, die schlitzartige Öffnung aufweisenden Zugschenkels 228 und sie sind zu diesem unter unterschiedlichen Winkeln von beispielsweise 54 bzw. 75 Grad geneigt.

Nach umfangreichen Versuchen hat sich herausgestellt, dass eine Ankerplatte 220 mit der Bemaßung nach Figur 8 den besten Kompromiss hinsichtlich Einsatz- und Montage-Flexibilität und Festigkeit bietet. Auch hier kommt als Werkstoff wieder Stahl zum Einsatz. Die Stärke der Ankerplatte beträgt wieder 3 mm.

Schließlich zeigt Figur 9 eine weitere Abwandlung der Ankerplatte 320. Zur Vereinfachung der Beschreibung werden wieder diejenigen Bauteile, die den Komponenten der ersten Ausführungsform entsprechen, mit den gleichen Bezugszeichen versehen, denen allerdings eine "3" vorangestellt ist. Die Ankerplatte 320 entspricht der Ausführungsform nach Figur 7 und 8, mit dem Unterschied, dass die Zugschenkel 238 und 240 entfallen sind. Die Ankerplatte 320 hat demnach nur noch einen einzigen Zugschenkel 328, in dem auf der einen Seite die beiden in Längsrichtung gestaffelten schlitzartigen Öffnungen 226-1 und 226-2 und auf der anderen Seite ein Durchbruch 334 für eine Befestigungsschraube ausgebildet sind. Es kann allerdings auch ein Muster von mehreren Durchbrüchen 334 vorgesehen sein.

Selbstverständlich sind Abwandlungen von den beschriebenen Ausführungsformen möglich, ohne den Grundgedanken der Erfindung zu verlassen. Die Ankerplatte 20, 120, 220, 320 kann auch dazu verwendet werden, eine Absturzsicherung direkt in der Fensterlaibung 10 zu verankern. Auch hinsichtlich des Materials für die Ankerplatte 20, 120, 220, 320 sind Varianten möglich. Entscheidend ist, dass bei flacher Bauweise eine geeignete Zugfestigkeit bereitgestellt wird, was beispielsweise mit einem GFK- oder CFK-Material möglich ist. Die Sicherung kann auch als Einbruchsicherung herangezogen werden.

## Patentansprüche

1. Verfahren zur Sicherung eines Bauelementrahmens (12), beispielsweise für ein mit einer Absturzsicherung (14) ausgestattetes Fenster (12), an einer Baukörperlaibung (10),
**dadurch gekennzeichnet,**
- **dass** die Sicherung unter Verwendung einer Ankerplatte (20; 120; 220; 320) erfolgt, wobei die Ankerplatte einen Abstützpunkt (22-1, 22-2; 122) für einen in dem Bauelementrahmen (12) einerseits und in der Baukörperlaibung (10) andererseits verankerten Sicherungsbolzen (16) bildet und mittels zumindest einer Befestigungsschraube (24) an der Baukörperlaibung (10) fixierbar ist, wobei der Abstützpunkt (22-1, 22-2; 122) vom Grund einer schlitzartigen, den Sicherungsbolzen (16) vorzugsweise formschlüssig aufnehmenden Öffnung (26-1, 26-2; 126; 226-1, 226-2; 326-1, 326-2) in einem Zugschenkel (28; 128; 228; 328) der Ankerplatte gebildet ist, so dass die Ankerplatte (20; 120; 220; 320) bei eingesetztem Bauelementrahmen in den Sicherungsbolzen (16) einhängbar ist, und
- **dass** die Ankerplatte (20; 120; 220; 320) so zwischen dem Bauelementrahmen (12) und der Baukörperlaibung (10) eingesetzt wird, dass ein im Bauelementrahmen (12) einerseits und in der Baukörperlaibung (10) andererseits verankerter Sicherungsbolzen (16) am Abstützpunkt (22-1, 22-2; 122) zu liegen kommt, und die Ankerplatte in diesem Zustand mittels ***der zumindest einen*** Befestigungsschraube (24) an der Baukörperlaibung (10) fixiert wird.

2. Verfahren nach Anspruch 1, **dadurch gekennzeichnet, dass** die Ankerplatte (20; 120; 220) zur Aufnahme der zumindest einen Befestigungsschraube (24) eine Vielzahl von Durchbrüchen (32, 34, 36; 132, 134) aufweist, die in unterschiedlichem Abstand (A32, A34, A36) und/oder Winkel zum Abstützpunkt (22-1, 22-2; 122) liegen.

3. Verfahren nach Anspruch 2, **dadurch gekennzeichnet, dass** die gestaffelten Abstände (A32, A34, A36) der Durchbrüche (32, 34, 36) zum Abstützpunkt (22-1, 22-2; 122) im Bereich zwischen 40 und 120 mm liegen.

4. Verfahren nach Anspruch 2 oder 3, **dadurch gekennzeichnet, dass** die Durchbrüche (32, 34, 36; 132, 134) in verschiedenen Zugschenkeln (38, 28, 40; 128, 138; 228, 238, 240) der Ankerplatte (20; 120; 220; 320) liegen.

5. Verfahren nach einem der Ansprüche 1 bis 4, **dadurch gekennzeichnet, dass** die Ankerplatte (120) zwei im Winkel zueinander stehende Zugschenkel (128, 138) hat, wobei die schlitzartige Öffnung (126) zum Einhängen in den Sicherungsbolzen (16) im Verbindungsbereich (150) der beiden Zugschenkel (128, 138) liegt.

6. Verfahren nach einem der Ansprüche 1 bis 4, **dadurch gekennzeichnet, dass** die Ankerplatte (20; 220) mehrere im Wesentlichen fächerartig auseinander laufende Zugschenkel (38, 28, 40; 238, 228, 240) hat, an deren jeweiligen Enden sich die Durchbrüche (34, 32, 36) für die Befestigungsschrauben (24) befinden.

7. Verfahren nach Anspruch 6, **dadurch gekennzeichnet, dass** zwei Zugschenkel (238, 240) auf verschiedenen Seiten eines zentralen, die schlitzartige Öffnung aufweisenden Zugschenkels (228) liegen und zu diesem unter unterschiedlichen Winkeln (54 Grad, 75 Grad) geneigt sind.

8. Verfahren nach einem der Ansprüche 1 bis 7, **dadurch gekennzeichnet, dass** die Ankerplatte (20; 220; 320) mehrere schlitzartige Öffnungen (26-1, 26-2) zum Einhängen in den Sicherungsbolzen (16) aufweist.

9. Verfahren nach Anspruch 8, **dadurch gekennzeichnet, dass** die schlitzartigen Öffnungen parallel ausgerichtet hintereinander liegen.

10. Verfahren nach Anspruch 8 oder 9, **dadurch gekennzeichnet, dass** die schlitzartige Öffnung (26-1, 26-2; 126; 226-1, 226-2; 326-1, 326-2) derart zur Längserstreckung des Zugschenkels (28; 128; 228; 328) orientiert ist, dass sie eine Erstreckungskomponente in Richtung der abzufangenden äußeren Kraft (F) hat.

11. Verfahren nach einem der Ansprüche 1 bis 10, **dadurch gekennzeichnet, dass** der Zugschenkel (28; 128; 228; 328) eine Breite von 25 bis 35 mm hat.

12. Verfahren nach einem der Ansprüche 1 bis 11, **dadurch gekennzeichnet, dass** die Ankerplatte (20; 120; 220; 320) von einer Stahlplatte mit einer Stärke im Bereich zwischen 1,5 und 3,5 mm, vorzugsweise 3 mm gebildet ist.

13. Verfahren nach einem der Ansprüche 1 bis 12, **dadurch gekennzeichnet, dass** die zumindest eine schlitzartige Öffnung (26-1, 26-2) im Zugschenkel (28) im Bereich der Mittellinie (LM) des Zugschenkels (28) endet.

14. Verwendung einer Ankerplatte (20; 120; 220; 320),
- die eine in einem Zugschenkel der Ankerplatte gebildete schlitzartige Öffnung (26-1, 26-2; 126; 226-1, 226-2; 326-1, 326-2) mit einem Abstützpunkt (22-1, 22-2; 122) für einen Sicherungsbolzen (16) aufweist, wobei der Abstützpunkt vom Grund der schlitzartigen Öffnung gebildet wird, so dass die Ankerplatte bei einem bereits in eine Bauwerkslaibung eingesetzten Bauelementrahmen in den Sicherungsbolzen einhängbar ist, und
- die mittels zumindest einer Befestigungsschraube (24) an einer Baukörperlaibung (10) fixierbar ist,
zur Sicherung des Bauelementrahmens (12), beispielsweise für ein mit einer Absturzsicherung (14) ausgestattetes Fenster (12), an der Baukörperlaibung (10).

## Claims

1. Method for securing a structural element frame (12), for example for a window (12) equipped with a fall-protection means (14), on a structural body reveal (10),
**characterized**
- **in that** the securing takes place using an anchor plate (20; 120; 220; 320), wherein the anchor plate forms a support point (22-1, 22-2; 122) for a securing bolt (16), which is anchored on one side in the structural element frame (12) and on the other side in the structural body reveal (10), and can be fixed to the structural body reveal (10) by means of at least one fastening screw (24), wherein the support point (22-1, 22-2; 122), from the base of a slot-like opening (26-1, 26-2; 126; 226-1, 226-2; 326-1, 326-2), which preferably receives the securing bolt (16) in a form-fitting manner, is formed in a tension arm (28; 128; 228; 328) of the anchor plate, so that the anchor plate (20; 120; 220; 320) can be hooked onto the securing bolt (16) when the structural element frame has been inserted, and
- **in that** the anchor plate (20; 120; 220; 320) is inserted between the structural element frame (12) and the structural body reveal (10) in such a manner that a securing bolt (16), which is anchored on one side in the structural element frame (12) and on the other side in the structural body reveal (10), comes to rest on the support point (22-1, 22-2; 122), and the anchor plate is fixed in this state to the structural body reveal (10) by means *of the at least one* fastening screw (24).

2. Method according to Claim 1, **characterized in that** the anchor plate (20; 120; 220) has, in order to receive the at least one fastening screw (24), a plurality of apertures (32, 34, 36; 132, 134), which are located at different distances (A32, A34, A36) and/or angles to the support point (22-1, 22-2; 122).

3. Method according to Claim 2, **characterized in that** the staggered distances (A32, A34, A36) of the apertures (32, 34, 36) to the support point (22-1, 22-2; 122) are in the range between 40 and 120 mm.

4. Method according to Claim 2 or 3, **characterized in that** the apertures (32, 34, 36; 132, 134) are located in different tension arms (38, 28, 40; 128, 138; 228, 238, 240) of the anchor plate (20; 120; 220; 320).

5. Method according to one of Claims 1 to 4, **characterized in that** the anchor plate (120) has two tension arms (128, 138) positioned at an angle to one another, wherein the slot-like opening (126) for hooking onto the securing bolt (16) is located in the connecting region (150) of the two tension arms (128, 138).

6. Method according to one of Claims 1 to 4, **characterized in that** the anchor plate (20; 220) has a plurality of tension arms (38, 28, 40; 238, 228, 240) that diverge in a substantially fan-like manner, the respective ends of which contain the apertures (34, 32, 36) for the fastening screws (24).

7. Method according to Claim 6, **characterized in that** two tension arms (238, 240) are located on different sides of a central tension arm (228) having the slot-like opening and are inclined at different angles (54 degrees, 75 degrees) with respect to said central tension arm.

8. Method according to one of Claims 1 to 7, **characterized in that** the anchor plate (20; 220; 320) has a plurality of slot-like openings (26-1, 26-2) for hooking onto the securing bolt (16).

9. Method according to Claim 8, **characterized in that** the slot-like openings are located one behind the other in parallel alignment.

10. Method according to Claim 8 or 9, **characterized in that** the slot-like opening (26-1, 26-2; 126; 226-1, 226-2; 326-1, 326-2) is oriented with respect to the longitudinal extent of the tension arm (28; 128; 228; 328) in such a manner that it has an extent component in the direction of the external force (F) to be absorbed.

11. Method according to one of Claims 1 to 10, **characterized in that** the tension arm (28; 128; 228; 328) has a width of 25 to 35 mm.

12. Method according to one of Claims 1 to 11, **characterized in that** the anchor plate (20; 120; 220; 320) is formed by a steel plate having a thickness in the range between 1.5 and 3.5 mm, preferably 3 mm.

13. Method according to one of Claims 1 to 12, **characterized in that** the at least one slot-like opening (26-1, 26-2) in the tension arm (28) ends in the region of the centre line (LM) of the tension arm (28).

14. Use of an anchor plate (20; 120; 220; 320),
- which has a slot-like opening (26-1, 26-2; 126; 226-1, 226-2; 326-1, 326-2), which is formed in a tension arm of the anchor plate and has a support point (22-1, 22-2; 122) for a securing bolt (16), wherein the support point is formed from the base of the slot-like opening, so that the anchor plate can be hooked onto the securing bolt when a structural element frame has already been inserted into a structural reveal, and
- which can be fixed to a structural body reveal (10) by means of at least one fastening screw (24),
to secure the structural element frame (12), for example for a window (12) equipped with a fall-protection means (14), on the structural body reveal (10).

## Revendications

1. Procédé d'assujettissement d'un cadre d'élément de construction (12), par exemple pour une fenêtre (12) équipée d'une protection antichute (14), à une embrasure de corps de construction (10),
**caractérisé en ce que**
- l'assujettissement s'effectue en utilisant une plaque d'ancrage (20 ; 120 ; 220 ; 320), la plaque d'ancrage formant un point d'appui (22-1, 22-2 ; 122) pour un boulon d'assujettissement (16) ancré dans le cadre d'élément de construction (12) d'une part et dans l'embrasure de corps de construction (10) d'autre part et pouvant être fixée au moyen d'au moins une vis de fixation (24) à l'embrasure de corps de construction (10), le point d'appui (22-1, 22-2 ; 122) étant formé par le fond d'une ouverture (26-1, 26-2 ; 126 ; 226-1, 226-2 ; 326-1, 326-2) en forme de fente, recevant de préférence par complémentarité de forme le boulon d'assujettissement (16), dans une branche de traction (28 ; 128 ; 228 ; 328) de la plaque d'ancrage, de telle sorte que la plaque d'ancrage (20 ; 120 ; 220 ; 320) peut être accrochée dans le boulon d'assujettissement (16) lorsque le cadre d'élément de construction est inséré, et
- la plaque d'ancrage (20 ; 120 ; 220 ; 320) est insérée entre le cadre d'élément de construction (12) et l'embrasure de corps de construction (10) de telle sorte qu'un boulon d'assujettissement (16) ancré dans le cadre d'élément de construction (12) d'une part et dans l'embrasure de corps de construction (10) d'autre part vient se placer sur le point d'appui (22-1, 22-2 ; 122), et la plaque d'ancrage est fixée dans cet état sur l'embrasure de corps de construction (10) au moyen de l'au moins une vis de fixation (24).

2. Procédé selon la revendication 1, **caractérisé en ce que** la plaque d'ancrage (20 ; 120 ; 220), pour recevoir l'au moins une vis de fixation (24), présente une pluralité d'ajours (32, 34, 36 ; 132, 134) qui sont situés à des distances (A32, A34, A36) et/ou à des angles différents par rapport au point d'appui (22-1, 22-2 ; 122).

3. Procédé selon la revendication 2, **caractérisé en ce que** les distances échelonnées (A32, A34, A36) des ajours (32, 34, 36) par rapport au point d'appui (22-1, 22-2 ; 122) se situent dans la plage comprise entre 40 et 120 mm.

4. Procédé selon la revendication 2 ou 3, **caractérisé en ce que** les ajours (32, 34, 36 ; 132, 134) sont situés dans différentes branches de traction (38, 28, 40 ; 128, 138 ; 228, 238, 240) de la plaque d'ancrage (20 ; 120 ; 220 ; 320).

5. Procédé selon l'une quelconque des revendications 1 à 4, **caractérisé en ce que** la plaque d'ancrage (120) a deux branches de traction (128, 138) formant un angle l'une par rapport à l'autre, l'ouverture en forme de fente (126) pour l'accrochage dans le boulon d'assujettissement (16) étant située dans la zone de liaison (150) des deux branches de traction (128, 138).

6. Procédé selon l'une quelconque des revendications 1 à 4, **caractérisé en ce que** la plaque d'ancrage (20 ; 220) a plusieurs branches de traction (38, 28, 40 ; 238, 228, 240) s'écartant essentiellement en éventail, aux extrémités respectives desquelles se trouvent les ajours (34, 32, 36) pour les vis de fixation (24).

7. Procédé selon la revendication 6, **caractérisé en ce que** deux branches de traction (238, 240) se situent sur des côtés différents d'une branche de traction centrale (228) présentant l'ouverture en forme de fente et sont inclinées par rapport à celle-ci selon des angles différents (54 degrés, 75 degrés).

8. Procédé selon l'une quelconque des revendications 1 à 7, **caractérisé en ce que** la plaque d'ancrage (20 ; 220 ; 320) présente plusieurs ouvertures en forme de fentes (26-1, 26-2) pour l'accrochage dans le boulon d'assujettissement (16).

9. Procédé selon la revendication 8, **caractérisé en ce que** les ouvertures en forme de fentes sont alignées parallèlement les unes derrière les autres.

10. Procédé selon la revendication 8 ou 9, **caractérisé en ce que** l'ouverture en forme de fente (26-1, 26-2 ; 126 ; 226-1, 226-2 ; 326-1, 326-2) est orientée par rapport à l'extension longitudinale de la branche de traction (28 ; 128 ; 228 ; 328) de manière à avoir une composante d'extension dans la direction de la force extérieure (F) à intercepter.

11. Procédé selon l'une quelconque des revendications 1 à 10, **caractérisé en ce que** la branche de traction (28 ; 128 ; 228 ; 328) a une largeur de 25 à 35 mm.

12. Procédé selon l'une quelconque des revendications 1 à 11, **caractérisé en ce que** la plaque d'ancrage (20 ; 120 ; 220 ; 320) est formée par une plaque d'acier ayant une épaisseur dans la plage comprise entre 1,5 et 3,5 mm, de préférence 3 mm.

13. Procédé selon l'une quelconque des revendications 1 à 12, **caractérisé en ce que** l'au moins une ouverture en forme de fente (26-1, 26-2) dans la branche de traction (28) se termine dans la zone de la ligne médiane (LM) de la branche de traction (28).

14. Utilisation d'une plaque d'ancrage (20 ; 120 ; 220 ; 320),
- qui présente une ouverture en forme de fente (26-1, 26-2 ; 126 ; 226-1, 226-2 ; 326-1, 326-2) formée dans une branche de traction de la plaque d'ancrage avec un point d'appui (22-1, 22-2 ; 122) pour un boulon d'assujettissement (16), le point d'appui étant formé par le fond de l'ouverture en forme de fente, de telle sorte que la plaque d'ancrage peut être accrochée dans le boulon d'assujettissement lorsqu'un cadre d'élément de construction est déjà inséré dans une embrasure de bâtiment, et
- qui peut être fixée à une embrasure de corps de construction (10) au moyen d'au moins une vis de fixation (24),
pour assujettir le cadre de l'élément de construction (12), par exemple pour une fenêtre (12) équipée d'une protection antichute (14), à l'embrasure de corps de construction (10).
